# FASCICULE DE BREVET EUROPEEN

(11) **EP 0 042 807 B1**
(45) Date de publication et mention de la délivrance du brevet: **15.02.1984**
(21) Numéro de dépôt: 81401017.9
(22) Date de dépôt: 24.06.1981
(51) Int. Cl.: F24B 1/18

(54) **Cheminée tournante multifonctionnelle**
Drehbare Kaminfeuerstelle für mehrere Funktionen
Multifunctional and rotatable fireplace

(30) Priorité: 24.06.1980 FR 8013937
(43) Date de publication de la demande: 30.12.1981
(73) Titulaire: Audibert, Pierre, 04400 Barcelonnette (FR)
(72) Inventeur: Audibert, Pierre, 04400 Barcelonnette (FR)
(74) Mandataire: Lavoix, Jean

## Description

La présente invention concerne les cheminées à foyer ouvert à combustible solide, à caractère fonctionnel de chauffage et de cuisson et à caractère d'agrément.

Avant d'aborder les principaux buts et dispositions de l'invention, il convient de rappeler que les cheminées traditionnelles comportent des foyers, hottes et conduits de fumée fixes, qu'il faut autant de cheminées que de pièces d'habitation que l'on veut équiper et que, si certaines cheminées fixes peuvent être communes à deux pièces d'habitation, elles font perdre à ces dernières une grande partie de leur séparation et de leur isolement.

On rappellera que chaque cheminée traditionnelle nécessite son propre conduit de fumée, sa propre gaine et que chaque foyer demande sa propre alimentation et son propre stock de combustible.

On rappellera de plus que les cheminées traditionnelles fixes ont une source de chaleur très ponctuelle, limitée dans la plupart des cas à la seule pièce d'habitation dans laquelle elles sont installées. Les cheminées traditionnelles fixent les utilisateurs à la seule pièce dans laquelle elles sont situées.

En résumé, les divers usages et agréments des cheminées fixes traditionnelles sont limités à la seule pièce d'habitation dans laquelle ces dernières sont installées.

On connaît, notamment par le brevet US-A No 2122635, un dispositif comportant, sur un équipage tournant inséré dans une paroi, un corps de cheminée ou foyer raccordé à un conduit de fumée par un avaloir et une tubulure d'évacuation.

Ce dispositif permet, certes, d'orienter une cheminée dans l'une ou l'autre des pièces séparées par ladite paroi.

Mais ce dispositif n'est pas apte à permettre l'orientation du foyer vers trois pièces, ou plus, tout en maintenant la privatisation de chacune des pièces entre elles. En effet, ce dispositif ne peut fonctionner que de part et d'autre d'une seule et même paroi, et ne peut par conséquent pas être utilisé comme cheminée d'angle.

De plus, ce dispositif implique en général l'utilisation d'une structure architecturale particulièrement bien adaptée. Cela est effectivement sensible dans la conception de la paroi séparatrice qui doit, en général, inclure la tubulure ou conduit d'évacuation de la fumée pour éviter d'avoir une ouverture de foyer par trop réduite.

Pour pallier tous les inconvénients susdits, la présente invention propose une cheminée tournante multifonctionnelle constituée par un dispositif comportant, sur un plateau tournant inséré dans une paroi, un corps de cheminée raccordé à un conduit de fumée par un avaloir et une tubulure d'évacuation, caractérisé en ce que, pour desservir la zone d'angle d'au moins deux parois délimitant une pluralité de volumes de séjour, le dispositif comporte, à l'intérieur d'un dégagement cylindrique sensiblement centré sur l'axe géométrique du conduit de fumée, l'aménagement sur ledit plateau tournant autour du corps de cheminée d'une zone mobile de rangement divisée en une pluralité de casiers par un jeu de cloisons mobiles adaptées à se placer, par permutation circulaire, entre lesdites parois et le corps de cheminée, en déterminant ainsi pour ce dernier une série de positions respectivement orientées vers les divers volumes de ladite pluralité de volumes de séjour.

Selon une disposition avantageuse de l'invention, une hotte est constituée par une structure fixe de manteau suspendue à la base du conduit de fumée déterminant autour de l'avaloir au moins un espace annulaire de circulation d'air.

L'invention permet d'amener instantanément la cheminée en fonctionnement d'une pièce d'habitation à une autre, et selon les variantes dans deux, trois ou quatre pièces différentes, tout en préservant la séparation des pièces, c'est-à-dire la privatisation et l'isolation de ces dernières entre elles. Le système permet également une variante où le foyer ou corps de cheminée peut aller de l'intérieur à l'extérieur d'une habitation, d'où son utilisation extérieure en barbecue.

Suivant une autre de ses caractéristiques, l'invention permet de produire, simultanément et à volonté, une source de chaleur dans une ou plusieurs pièces d'habitation.

Si la cheminée tournante dessert une cuisine, elle permet la cuisson des aliments dans la pièce réservée à cette destination et ensuite leur service dans la salle à manger.

Le stockage du combustible s'effectuant dans les casiers créés autour du corps de cheminée par ledit jeu de cloisons mobiles, le bois, par un simple déplacement du foyer, est toujours à portée de main et cela quelle que soit la pièce dans laquelle on se trouve.

Une dalle isolante, par exemple en béton armé selon les variantes, peut être disposée autour de la hotte conique et recevoir à son tour un plateau tournant à usages multiples tels que supports de télévision, sonorisation de disques et cassettes, radio, etc. Ces derniers éléments pouvant être distribués dans les différentes pièces d'habitation que distribue la cheminée tournante, indépendamment de celle-ci.

Le foyer peut être placé à différentes hauteurs selon la solution choisie.

Le foyer ou corps de cheminée et son support tournant peuvent être cylindriques, cubiques ou polyédriques.

La cheminée tournante peut être verrouillée dans chacune des pièces d'habitation qu'elle dessert.

Les caractéristiques et avantages de la présente invention ressortiront d'ailleurs de la description qui va suivre, en référence aux dessins annexés sur lesquels:
la fig. 1 est une vue en plan d'un premier mode de réalisation de la présente invention;
la fig. 2 représente une vue en plan d'un autre mode de réalisation avec une ouverture de foyer différente;
la fig. 3 est une vue en perspective du premier mode de réalisation de l'ensemble cheminée tournante;
la fig. 4 est une vue en élévation et en coupe de l'ensemble cheminée tournante selon le premier mode de réalisation;
la fig. 5 montre en plan l'intersection de deux cloisons formant quatre pièces avec un conduit de fumée décentré dans la pièce A et l'implantation projetée d'un ensemble tournant selon un troisième mode de réalisation de la présente invention, et
les fig. 6 et 7 sont des vues en plan représentant le troisième mode de réalisation, le foyer étant ouvert successivement sur la pièce C et sur la pièce A.

Dans l'exposé détaillé de l'invention qui suit, l'on se reportera principalement aux fig. 1, 3, 4.

Un essieu central 10 monté sur roulements à billes supporte l'ensemble tournant. Cet essieu est ancré dans sa cavité à l'aide de tiges d'acier scellées dans la dalle formant le sol d'habitation. Un plateau métallique 11 de forme circulaire, fig. 1, 3, 4, d'un diamètre égal à l'ouverture des trois murs de séparation des pièces A, B, C, est fixé à l'aide d'écrous sur l'essieu tournant. Ce plateau tournant est parfois appelé équipage tournant.

Le plateau 11 est constitué par une plaque d'acier nervurée renforcée par des longerons soudés disposés en rayons. L'ensemble essieu et rayons est caché par un bandeau métallique circulaire. Dans l'exemple représenté, la surface du plateau est entièrement habillée par des briques réfractaires scellées au ciment réfractaire. Cet habillage est effectué avec interposition d'un grillage (non représenté) d'armature et de liaison, préala- blementsoudé en quelques points sur les surfaces métalliques à revêtir.

Sur cet ensemble plateau et essieu tournant vient se fixer un ensemble corps de cheminée cylindrique 13 (foyer), avaloir conique 16, conduit de fumée cylindrique 18 et parois de séparation 14.

Selon l'invention, un espace annulaire est déterminé par la disposition du corps de cheminée cylindrique 13 sur le plateau 11. Cet espace, appelé également zone mobile de rangement, est, de par la disposition rappelée ci-dessus, défini autour de la périphérie du corps de cheminée ou foyer 13.

Le foyer cylindrique 13 en tôle d'acier est ouvert de 90°. Il est habillé intérieurement de briques réfractaires scellées par du ciment réfractaire, comme indiqué ci-dessus. Le foyer est soit soudé, soit fixé à l'aide d'écrous sur le plateau. Le foyer 13 est surmonté d'un avaloir conique 16 en tôle d'acier soudée au foyer. Un conduit de fumée cylindrique 18 prolonge l'avaloir et se termine par un dispositif 60 formant joint étanche à la fumée et à la suie. La hauteur du conduit de fumée cylindrique 18 est variable selon la hauteur du plafond. Ce conduit de fumée, selon la forme de réalisation représentée, se termine à environ 40 cm du plafond.

Cet ensemble foyer, avaloir et conduit de fumée mobile fixé sur le plateau tournant est coiffé par un ensemble hotte conique 20M et conduit de fumée fixe 20 d'un diamètre supérieur.

Cet ensemble manteau, hotte et conduit de fumée se termine par une platine scellée dans le plafond à l'aide de tiges d'acier 22. L'ensemble mobile est ainsi raccordé par cet ensemble fixe aux boisseaux en ciment formant conduit de fumée de la cheminée de l'habitation.

Dans l'exemple représenté, l'ensemble fixe 20 est habillé en briques réfractaires scellées sur un support grillagé par du ciment réfractaire, selon la technique indiquée plus haut. Elles sont situées sous le sommet du conduit de fumée mobile.

L'une des caractéristiques de l'invention est l'espace créé entre l'ensemble mobile et l'ensemble fixe de la cheminée. Dans cet espace circulaire, l'air chaud produit par la combustion circule selon les flèches de la fig. 4 et se répartit grâce à des ouvertures 21 dans les trois pièces d'habitation distribuées dans cet exemple. Des dispositifs (non représentés) permettent l'ouverture et la fermeture à volonté des ouvertures 21, permettant ainsi la distribution de l'air chaud dans une ou plusieurs des pièces desservies. Les ouvertures 21 sont situées sous le sommet du conduit de fumée mobile.

La chaleur de la combustion est de plus accumulée par l'ensemble briques réfractaires et tôle d'acier du foyer dont les parois externes produisent un effet radiant dans les pièces desservies. Une trappe mobile 17 permet la régulation du tirage.

Les parois verticales mobiles 14 en tôle d'acier et briques réfractaires (scellées selon la technique expliquée plus haut) sont au nombre de sept dans l'exemple présenté: quatre réparties tous les 90° et trois intercalaires à 45°. Elles permettent les différentes positions du foyer dans les différentes pièces d'habitation. L'isolement est complété par des joints souples 15 fixés sur les zones de contact de ces parois. L'ensemble tournant est actionné par une simple pression sur l'une ou l'autre de ces parois. L'ensemble tournant est libre et peut être actionné indifféremment vers la droite ou vers la gauche. Un verrou 12 permet le blocage de la cheminée tournante dans l'une ou l'autre pièce, comme désiré.

L'exemple présenté aux fig. 1,3,4 comporte une dalle circulaire 30 en béton armé supportant un plateau circulaire 31 en bois monté sur des roulettes dont certaines sont avantageusement inversées. Ce plateau tournant est indépendant de la cheminée. Il comporte quatre parois mobiles 32 constituées par des caissons de bois tous les 90°, l'isolement étant complété par des joints souples 15'. Les quatre compartiments constitués servent de supports de télévision, de sonorisation, de radio.

La partie haute 33 est constituée d'étagères et de cloisons fixes.

Il va de soi que l'on peut utiliser d'autres techniques de fabrication et d'autres matériaux pour la réalisation de la cheminée tournante multifonctionnelle conforme à l'invention. L'invention n'est pas limitée au premier mode d'exécution ci-dessus décrit et représenté.

En effet, la disposition d'un foyer sur un plateau circulaire détermine, ainsi qu'on l'a déjà dit, un espace annulaire, ou zone mobile de rangement, qui est, selon la présente invention, mis à profit pour:
₋ réaliser différentes ouvertures de foyer, et
- permettre l'ouverture du foyer dans plusieurs pièces, quelle que soit la disposition de ces dernières, et la disposition du conduit d'évacuation de fumée existant ou à créer.

Les fig. 2, 5, 6 et 7 montrent à titre d'exemple l'utilisation qui peut être faite de cet espace annulaire selon la présente invention.

En fig. 2, une fraction d'un quart de la circonférence de la plate-forme tournante 11' doit être réservée à l'accès au foyer 13', puisque ce dernier doit pouvoir être tourné vers les pièces B et C. Par contre, lorsque le foyer 13' est tourné vers la pièce A, il peut être souhaitable que l'ouverture du foyer soit le plus large possible.

Selon la présente invention, des cloisons 141 à 147 sont disposées dans l'espace annulaire compris entre le foyer 13' et la périphérie du plateau 11', l'ouverture du foyer étant de 180° et l'arc périphérique du plateau étant de 90°.

Deux cloisons 141 et 147 forment des joues d'encadrement d'accès de l'ouverture du foyer de la cheminée. Ces deux cloisons permettent également d'assurer, suivant la disposition du foyer choisi, la privatisation des différentes pièces entre elles.

Dans la disposition du foyer représenté à la fig.2, la cloison 141 assure la privatisation entre les pièces A et C, la cloison 143 entre les pièces B et C, et la cloison 145 entre les pièces A et B. Le foyer est, dans cette disposition, tourné vers la gauche de la pièce A. On peut également disposer le foyer en position centrale dans la pièce A, auquel cas la cloison 142 assure la privatisation entre les pièces A et C, la cloison 144 entre les pièces B et C et la cloison 146 entre les pièces A et B.

La disposition des cloisons 141 à 147 dans la zone annulaire définie autour du foyer 13' permet d'autres dispositions du foyer: foyer tourné vers la droite de la pièce A, vers la pièce B et vers la pièce C. Les cloisons 141 à 147, disposées entre le corps de cheminée 13' et la périphérie du plateau 11', forment entre elles et avec le corps de cheminée 13' unesérie de casiers 151 à 156. Cet ensemble de casiers, disposé sur le plateau tournant 11', constitue une zone mobile de rangement.

Dans ses fig. 5, 6, 7, l'implantation d'un ensemble tournant selon la présente invention est faite à l'angle commun à quatre pièces A, B, C, D, un conduit 120 d'évacuation de fumée étant disposé dans Ia pièceA, et désaxé par rapport à l'axe 121 d'intersection des cloisons communes aux pièces A, B, C, D.

En fig. 5, on montre l'implantation de l'ensemble tournant, le dégagement cylindrique, c'est-à-dire l'ouverture dans lesdites cloisons, étant déterminé par la périphérie du plateau 11, le centre de ce dernier, et par conséquent l'axe de l'essieu 10, coïncidant avec l'axe géométrique 122 du conduit 120 d'évacuation de fumée. L'implantation du plateau 11 est indiquée sur cette figure en pointillés.

Les arcs de périphérie du plateau tournant ne sont plus 45 ou 90° comme dans les modes de réalisation précédemment décrits, mais fonction de la distance entre les axes 121 et 122.

Suivant la présente invention, l'espace annulaire compris entre le foyer 113 et la périphérie du plateau tournant 11 est mis à profit pour disposer entre le foyer 113 et la périphérie du plateau des cloisons 214 de privatisation. L'emplacement du point d'intersection entre les cloisons 214 et la périphérie du plateau 11 est déterminé par permutation du foyer dans les pièces A, B, C, D desservies.

En fig. 6 et 7, le foyer 113 est représenté vers les pièces C et A. Dans chacun des cas, quatre cloisons 214 différentes servent à la privatisation des pièces. Les cloisons 214a et 214b forment des joues d'encadrement d'accès du foyer 113 de la cheminée et servent de cloisons de privatisation lorsque le foyer 113 est tourné vers la pièce C.

On peut aussi prévoir la possibilité de disposer devant l'ouverture du foyer des portes ouvrantes qui peuvent avantageusement être transparentes. On réunit ainsi, de manière en soi connue, l'agrément d'une cheminée avec l'efficacité thermique d'un poêle à bois.

## Revendications

1. Dispositif comportant, sur un plateau tournant (11, 11') inséré dans une paroi, un corps de cheminée (13,13', 113) raccordé à un conduit de fumée (20, 120) par un avaloir (16) et une tubulure d'évacuation (18), caractérisé en ce que, pour desservir la zone d'angle d'au moins deux parois délimitant une pluralité de volumes de séjour (A, B, C, D), le dispositif comporte, à l'intérieur d'un dégagement cylindrique sensiblement centré sur l'axe géométrique (122) du conduit de fumée (20, 120), l'aménagement sur ledit plateau tournant (11,11'), autour du corps de cheminée (13, 13', 113), d'une zone mobile de rangement divisée en une pluralité de casiers (151, ...,156) par un jeu de cloisons mobiles (14, 141, ..., 147, 214, 214a, 214b) adaptées à se placer, par permutation circulaire, entre lesdites parois et le corps de cheminée (13, 13', 113) en déterminant ainsi, pour ce dernier, une série de positions respectivement orientées vers les divers volumes (A, B, C, D) de ladite pluralité de volumes de séjour.

2. Dispositif selon la revendication 1, caractérisé en ce qu'il comporte une structure fixe de manteau (20M) suspendue à la base du conduit de fumée (20, 120), déterminant autour de l'avaloir (16) au moins un espace annulaire de circulation d'air.

3. Dispositif selon la revendication 2, caractérisé en ce que ledit espace de circulation d'air est confiné à sa partie supérieure au moyen d'un joint annulaire (60) disposé entre la tubulure d'évacuation (18) et la partie adjacente (20) de la structure de manteau (20M), au moins une ouverture obturable (21 ) étant ménagée dans ladite partie au-dessous dudit point.

4. Dispositif selon l'une des revendications 1,2 ou 3, caractérisé en ce que deux cloisons mobiles (141, 147, 214a, 214b) forment des joues d'encadrement de l'accès de l'ouverture du foyer de la cheminée.

5. Dispositif selon l'une des revendications 2, 3 ou 4, caractérisé en ce qu'une plate-forme fixe (30) est établie autour de ladite structure de manteau (20M) à un niveau intermédiaire de celui-ci, et en ce qu'une plate-forme mobile (31), adaptée à rouler sur cette plate-forme fixe (30), porte une seconde série de cloisons mobiles (32) semblable à la première.

6. Dispositif selon l'une des revendications précédentes, caractérisé en ce que l'ensemble tournant, constitué par le plateau (11, 11'), le corps de cheminée (13, 13', 113) et les cloisons mobiles (14,141, ...,147, 214, 214a, 214b), est au moins en partie réalisé en tôle d'acier portant un habillage de briques réfractaires scellées au ciment réfractaire avec interposition d'un grillage d'armature et de liaison.

## Patentansprüche

1. Vorrichtung mit einer Feuerstelle (13, 13', 113), mit einer in eine Wand eingelassenen drehbaren Grundscheibe oder -platte (11, 11'), wobei die Feuerstelle (13, 13', 113) über einen Rauchfang (16) und ein Abzugsrohr (18) mit einem Kaminschacht (20, 120) in Verbindung steht, dadurch gekennzeichnet, dass die Vorrichtung im Innern eines freien zylindrischen Raumes, dessen Mittellinie im wesentlichen mit der geometrischen Achse (122) des Kaminschachts (20,120) zusammenfällt, eine auf der drehbaren Grundscheibe (11,11') um die Feuerstelle (13,13', 113) herum angeordnete, in sich umbesetzbare Zone aufweist, um die von mindestens zwei, eine Reihe von Aufenthaltsräumen (A, B, C, D) beeinflussenden Wänden gebildete Winkelzone unterteilen zu können, wobei die Zone mit Hilfe einer Reihe beweglicher Trennwände (14, 141, ..., 147, 214, 214a, 214b) in eine Vielzahl von Abteilen bzw. Fächern (151, ..., 156) unterteilbar ist, indem diese jeweils in Kreisrichtung zwischen den genannten Wänden und der Feuerstelle (13, 13', 113) angeordnet werden, um so für letztere eine Reihe von Positionen mit Orientierung auf die verschiedenen Aufenthaltsräume (A, B, C, D) festzulegen.

2. Vorrichtung nach Anspruch 1, dadurch gekennzeichnet, dass diese eine fest angeordnete Mantelkonstruktion (20M) aufweist, die an das untere Ende des Kaminschachts (20, 120) angehängt ist und zumindest um den Rauchfang (16) herum einen zylindrischen Raum für die Zirkulation von Luft bildet.

3. Vorrichtung nach Anspruch 2, dadurch gekennzeichnet, dass dieser Raum für die Zirkulation von Luft an seinem oberen Ende durch eine ringförmige Dichtung (60) begrenzt ist, die zwischen dem Abzugsrohr (18) und dem angrenzenden Teil (20) der Mantelkonstruktion (20M) angeordnet ist, wobei mindestens eine verschliessbare Öffnung (21) in dem genannten Teil unter der genannten Stelle vorgesehen ist.

4. Vorrichtung nach einem der Ansprüche 1 bis 3, dadurch gekennzeichnet, dass die beiden beweglichen Trennwände (141, 147, 214a, 214b) seitliche Begrenzungen für den Zugang zur Feuerstelle des Kamins bilden.

5. Vorrichtung nach einem der Ansprüche 2 bis 4, dadurch gekennzeichnet, dass eine feste Plattform (30) um die Mantelkonstruktion (20M) herum auf einer in bezug auf diese mittigen Höhe angeordnet ist, und dass eine bewegliche Plattform (31), die auf der festen Plattform (30) dreh- oder rollbar ist, eine zweite Reihe beweglicher Trennwände (32) ähnlich der erstgenannten aufweist.

6. Vorrichtung nach einem der vorangehenden Ansprüche, dadurch gekennzeichnet, dass die drehbare Anordnung, die aus der drehbaren Grundscheibe (11,11'), der Feuerstelle (13, 13', 113) und den beweglichen Trennwänden (14, 141, ..., 147, 214, 214a, 214b) besteht, zumindest zum Teil aus Stahlblech mit einem Überzug aus feuerfesten Schamottesteinen besteht, die unter Einarbeitung eines armierenden und verbindenden Gitterwerks mit dem Schamottemörtel verkittet sind.

## Claims

1. A device comprising on a rotating platform (11, 11') inserted in a wall, a fire-place body (13, 13', 113) connected to a flue (20,120) by a hood (16) and a discharge tube (18), characterised in that, for the purpose of rendering it available to the corner region of at least two walls defining a plurality of living volumes (A, B, C, D), the device comprises, inside a cylindrical recess substantially centered on the geometric axis (122) of the flue (20, 120), the arrangement on said rotating platform (11, 11') around the fire-place body (13, 13', 113) of a movable storage zone divided into a plurality of pigeon-holes (151, ..,156) by a set of movable partitions (14, 141, ..., 147, 214, 214a, 214b) adapted to be placed, by a circular permutation, between said walls and the fire- place body (13, 13', 113) and thus defining for the fire-place body a series of positions respectively oriented toward the various volumes (A, B, C, D) of said plurality of living volumes.

2. A device according to claim 1, characterised in that it comprises a fixed mantelpiece structure (20M) suspended from the base of the flue (20, 120) defining around the hood (16) at least an annular space for the circulation of air.

3. A device according to claim 2, characterised in that said air circulation space is confined in its upper part by means of an annular sealing element (20) disposed between the discharge tube (18) and the adjacent part (20) of the mantelpiece structure (20M), at least one closable opening (21) being formed in said part below said point.

4. A device according to any one of the claims 1 to 3, characterised in that two movable partitions (141,147, 214a, 214b) form the sides of the frame giving access to the opening of the hearth of the fire place.

5. A device according to any one of the claims 2 to 4, characterised in that a fixed platform (30) is formed about said mantelpiece structure (20M) at an intermediate level of the latter and a movable plarform adapted to roll on this fixed platform carries a second series of movable partitions (32) similar to the first-mentioned series.

6. A device according to any one of the preceding claims, characterised in that the rotating assembly constituted by the platform (11,11 '),the fire-place body (13, 13', 113) and the movable partitions (14,141, ...,147, 214, 214a, 214b), is at least partly made from sheet steel carrying a cladding of refractory bricks sealed by means of refractory cement with interposition of a reinforcing and binding netting.
